# EUROPÄISCHE PATENTSCHRIFT

(11) **EP 1 365 925 B1**
(45) Veröffentlichungstag und Bekanntmachung des Hinweises auf die Patenterteilung: **21.07.2004**
(21) Anmeldenummer: 02719657.5
(22) Anmeldetag: 28.02.2002
(51) Int. Cl.: B42D 15/00, B42D 15/10

(54) **SICHERHEITSMERKMALE**
SECURITY FEATURES
CARACTERES DISTINCTIFS DE SECURITE

(30) Priorität: 01.03.2001 DE 10111851
(43) Veröffentlichungstag der Anmeldung: 03.12.2003
(73) Patentinhaber: WHD elektronische Prüftechnik GmbH, 01139 Dresden (DE)
(72) Erfinder: PUTTKAMMER, Frank, 01640 Coswig (DE)
(74) Vertreter: Heitsch, Wolfgang
(86) Internationale Anmeldenummer: PCT/DE2002/000747
(87) Internationale Veröffentlichungsnummer: WO 2002/070278

(56) Entgegenhaltungen:
- EP-A- 0 310 707
- US-A- 4 579 371
- US-A- 5 354 099
- US-A- 5 639 126
- US-A- 6 118 377

## Beschreibung

Die Erfindung betrifft ein flächenhaftes Sicherheitselement zum Versiegeln, Umhüllen, Einschließen oder Einschweißen von Dokumenten zur Identifikation der Originalität.

In Verbindung mit einer immer höher werdenden Qualität vorhandener Kopierund Computertechnik ist weiterhin mit einer steigenden Zahl von Nachahmungen von Dokumenten und Banknoten zu rechnen. Zum Beispiel lassen sich mit Hilfe von modernen Kopiertechniken gefälschte Banknoten nicht mehr ohne Weiteres humanvisuell von echten Banknoten unterscheiden. Daher sind besondere Maßnahmen zu treffen, die nicht mit den heute und in absehbarer Zeit für Fälscher zugänglichen Technologien überwunden werden können.

Ein Sicherheitsdokument, welches aus einer Kombination von magnetischer Farbe, von mindestens im Durchlicht visuell lesbaren Zeichen und als eine weitere Prüfoption aus einer elektrisch leitfahigen vollflächigen Metallisierung besteht, wird in der US 5,354,099 A und der DE 40 41 025 A1 beschrieben. Das Sicherheitselement besteht vorzugsweise aus einem transparenten Folienstreifen, der eine visuell gut überprüfbare Negativschrift aufweist und zusätzlich mit elektrisch leitfähigen und magnetischen Stoffen versehen ist.

In der US 4,579,371 wird ein Dokument beschrieben, welches eine abschnittsweise Beschichtung eines Materials mit einem elektrischen Widerstand enthält Das Beschichtungsmaterial besteht im Wesentlichen aus einer Lösung von Polyacrylsäure in deionisierten Wasser, Glycerin und Natriumacetat Davon wurde eine feuchte Schicht auf einen Polyesterfilm aufgetragen. Nach Erhitzen erhält man eine trockene, elektrisch leitende Beschichtung mit einem Widerstand von 1,2 Megaohm. Die Polyesterfilme finden Verwendung bei unterschiedlichen Gewichtsverhältnissen und/oder Verwendung anderer Ingredienzien zur Erzielung anderer Widerstände. Hauptingredienzien sind Natriumacetat, Ammonium-Salicylat, Natriumbenzoat und/oder Kupferiodid. Nachteilig an dieser Form der Oberflächenbehandlung von Dokumenten ist ihre aufwendige Herstellung und dass die Beschichtung selbst nicht ungiftig ist.

Bekannt sind außerdem Metallisierungsbeschichtungen, hergestellt durch Drucken. Beschichtungen, hergestellt mittels metallischer Druckfarben, lassen eine höhere Auflösung je nach Druckart - beispielsweise bei Streudrucken - zu. Die Bindemittelauswahl für die Farben ermöglicht die Einstellung der partiellen Flächenwiderstände. Die Brillanz der Oberfläche liegt unter der durch Vakuumbeschichtungsverfahren hergestellter Oberflächen. Für Sicherheitsmerkmale, realisiert durch Metallisierungen mit partiellen Flächenwiderstandsänderungen bei gleichzeitiger höchstmöglicher Brillanz der Oberfläche, stehen keine anwendbaren industriellen Technologien, insbesondere Vakuumtechnologien, zur Verfügung. Alle vorbeschriebenen verschiedenen Sicherheitsmerkmale, -vorkehrungen und Techniken werden in zunehmendem Maße von Fälschern in großen Maßstäben beherrscht.

Aufgabe der Erfindung ist es neben der Überwindung der Nachteile aus dem Stande der Technik, Sicherheitsmerkmale - vorzugsweise zum Versiegeln, Umhüllen, Einschließen und Einschweißen von Dokumenten - zur Identifikation der Originalität vorzuschlagen. Aus der wahlweise, nur dem Hersteller bzw. dem befugten Kontrollorgan bekannten Kombination von metallisierten Flächen, Flächenbrillanz, elektrisch leitfähigen Flächen und Flächenwiderstandsänderungen, ist für den Fälscher nicht überwindbare technologische Hürden vorzuschlagen.

Eingangs der Erfindungsbeschreibung sollen nachstehend Begriffe definiert werden, wie sie durchgehend auch in den Patentansprüchen verstanden werden. Als Versiegelung wird im Folgenden das Versiegeln, Umhüllen, Einschließen und Einschweißen von Dokumenten, beispielsweise von Ausweis- und Personaldokumeriten verstanden. Unter flächenhafter Metallisierung wird eine homogen metallisierte Fläche mit einer homogenen Oberflächenbrillanz verstanden. Unter streuhafter Metallisierung ist eine nicht homogen metallisierte Fläche oder eine homogen metallisierte Fläche mitDemetallisierungen oder eine homogen metallisierte Fläche mit inhomogener Oberflächenbrillanz oder eine homogen metallisierte Fläche mit inhomogener Oberflächenbrillanz und Demetallisierungen zu verstehen. Als Substrat bzw. Trägersubstrat wird jegliches Material bezeichnet, auf oder in welches Kodiermittel an- oder einzubringen sind, wobei unter Material beispielsweise Kunststoff- bzw. Metallfolien, Laminate, Papiere, Pappe und Textilgewebe zu verstehen sind. Unter Kodiermittel werden im Folgenden in dieser Beschreibung und in den Patentansprüchen Mittel zur Sicherung und Kodierung verstanden mit elektrischen oder optischen Wirkweisen.

Die erfindungsgemäßen flächenhaften Sicherheitselemente sind aus mehreren verschiedenen Komponenten, Kodiermitteln und elektrisch leitenden Schichten aufgebaut, wobei diese in unterschiedlicher Anordnung mit einem Trägersubstrat verbunden sind. Schichten an sich bekannter elektrisch leitender Polymere finden Anwendung. Voraussetzung für die Nutzung von elektrisch leitenden Polymerschichten in Kombination mit einer Metallisierungsschicht ist eine deutliche Differenz zwischen den Flächenwidetständen (≈ 100 kΩ / □), insbesondere ist ein sehr hoher elektrischer Flächenwiderstand der Metällisierungsschicht gefordert (≈ 200 kΩ/□). Die marktüblichen und angewendeten Technologien zur Metallisierung erreichen nur geringe Flächenwiderstände.

Insbesondere die Beschichtung mittels elektrisch leitendem Polymer, z. B. Polyethylendioxythiophenpolystyrolsulfonat (PEDT/PSS) in Kombination mit einer Metallisierungsschicht ist als technologische Hürde für Fälscher zu nutzen, wobei sich das PEDT/PSS durch einen Flächenwiderstand im Bereich von 15-100 kΩ /□ auszeichnet. Auf PE-Folien wird unter Nutzung eines Primers ein Flächenwiderstand von. 50 kΩ /□ erzielt Die Polymerschicht wird flächenhaft oder partiell aufgetragen, wobei sie vorzugsweise flächenmoduliert oder als Streudruck appliziert wird. Auf Grund der sich partiell ändernden Flächenwiderstände entsteht eine lesbare Kodierung. Diese wiederum lässt sich problemlos auf unterschiedliche Art detektieren, insbesondere mittels kapazitiver Kopplung.

Vorteilhaft ist eine mögliche maschinelle physikalische Zweifachprüfung des elektrisch leitenden Polymers PEDT/PSS, welche zum einen die elektrische Leitfähigkeit, zum anderen die optische Eigenschaft beispielsweise im IR-Bereich detektiert Die IR-Eigenschaften sind mit steigender Wellenlänge (> 900 nm) sowie vom Auftragsgewicht bzw. der Schichtdicke effektiv nutzbar. Durch Absorption und Wellenlängenänderung sind messbare Kenngrößen gegeben. Durch diese Zweifächprüfung wird die Wahrscheinlichkeit der Identifikation von Fälschungen bzw. die Fehlerrate der nicht erkannten Fälschungen oder aber auch die Fehlerrate der echten als Fälschung erkannten Produkte wesentlich verringert.

Eine erfindungsgemäß zu verwendende metallisierte Fläche - insbesondere mit hoher Brillanz, bei der davon auszugehen wäre, dass diese eine gute elektrische Leitfähigkeit besitzt, welche ein elektrisch leitendes Sicherheitsmerkmal beinhalten könnte oder aber selbst über kodierte Flächenwiderstandsänderungen ein Sicherheitsmerkmal darstellt - stellt eine weitere Hürde für einen Fälscher dar, da die Aufgabe, Funktion und Wirkungsweise der metallisierten Fläche weder zu vermuten noch offensichtlich sind.

Im Einzelnen betrifft die Erfindung ein flächenhaftes Sicherheitselement, vorzugsweise zum Versiegeln, Umhüllen, Einschließen und Einschweißen von Dokumenten - nachfolgend Versiegelungen genannt-, zur Identifikation deren Originalität durch befugte Kontrollorgane. Die Versiegelungen bestehen aus Substraten, aus flächenhaft oder streuhaft metallisierten Applikationen mit einem definierten Flächenwiderstand und aus elektrisch leitenden Polymeren, ebenfalls mit einem definierten Flächenwiderstand. Gemäß der Erfindung ist der Flächenwiderstand der flächenhaft oder streuhaft metallisierten Applikationen größer als 200 kΩ/□ und der Flächenwiderstand von elektrisch leitenden Polymeren liegt in einer Größenordnung von 15 bis 100 kΩ/ □. Die Differenz zwischen den Flächenwiderständen der Applikationen und der elektrisch leitenden Polymere ist größer als 100 kΩ/ □. Diese Art erfindungsgemäßer Versiegelungen wird mit Dokumenten verbunden.

Der Aufbau der Versiegelungen - also die Anordnung von Substraten, elektrisch leitenden Polymeren, flächenhaft oder streuhaft metallisierten Applikationen, Schutzschichten, Trennmitteln und/oder Kleberschichten - wird je nach Bestimmung gewählt, wobei die einzelnen Schichten untereinander austauschbar sind. Als Trennmittel finden vorzugsweise silikonisierte Schichten oder aber Transferbänder bzw. -schichten Anwendung. Je nach Verwendungszweck und angewandter Herstellungstechnologie kommen Primer zum Einsatz, wobei die Primer sowohl als Haftvermittler dienen als auch gemäß der Erfindung zum Glätten von aufgetragenen Substraten geeignet sind. Die elektrisch leitenden Polymere, die flächenhaft oder streuhaft metallisierten Applikationen, die Substrate, gegebenenfalls auch die Schutzschichten und die Primer werden erfindungsgemäß als Kodiermittel so angeordnet. dass ihre elektrischen oder optischen Wirkweisen mittels kapazitiver Kopplung detektierbar sind, also als Kodiermittel Anwendung finden.

Gemäß der Erfindung ist auch vorgesehen, die elektrisch leitenden Polymere partiell oder flächenmoduliert oder partiell-flächenmoduliert aufzutragen. Auch für diesen Fall ist eine daraus entstehende Kodierung kapazitiv detektierbar. Ebenso partiell oder flächenmoduliert oder partiell-flächenmoduliert applizierte flächenhaft oder streuhaft metallisierte Applikationen sind als Kodierung mittels kapazitiver Kopplung detektierbar. Das gemäß der Erfindung einzusetzende elektrisch leitende Polymer ist vorzugsweise ein Polyethylendioxythiophenpolystyrolsulfonat (PEDT/PSS).

Eine besondere Ausgestaltungsform der Erfindung sieht vor, Teilkomponenten zu einer Versiegelung zusammenzufügen. Die einzelnen Teilkomponenten können - wie bereits beschrieben - aus Substraten, aus flächenhaft oder streuhaft metallisierten Applikationen und aus elektrisch leitenden Polymeren bestehen, wobei die einzelnen Teilkomponenten ebenfalls aus Schutzschichten, Trennmitteln, Kleberschichten und Primern bestehen können. Die Auswahl und Anordnung der einzelnen Schichten richtet sich nach der gewünschten Verwendung und nach der Verarbeitungstechnologie. Unterschiedliche Flächenwiderstände einzelner Schichten in den Teilkomponenten liegen auch hier im Bereich der Erfindung. Die gleich oder mit unterschiedlichem Aufbau hergestellten Teilkomponenten ergeben für sich allein oder aber nach ihrer Verbindung zu einer Versiegelung Kodierungen. Werden Kodierungen erst durch die Zusammenfügung von Teilkomponenten gebildet, so ist deren passgenaue Zusammenbringung eine wesentliche Voraussetzung.

Die Erfindung wird im Folgenden anhand der in den Zeichnungen dargestellten Ausführungsbeispiele näher erläutert und beschrieben. Die Zeichnungen zeigen:
- Figur 1 a: Schematische Darstellung eines Teilstücks einer Versiegelung,
- Figur 1b: Teilstücks einer Versiegelung mit Kodierung schematisch dargestellt,
- Figur 2a - 2c: Schematischer Schichtaufbau verschiedener Varianten von Versiegelungen,
- Figur 3a - 3c: Weitere Kodiervarianten von Versiegelungen.

### Beispiel 1:

Eine erfindungsgemäße Versiegelungen **1** ist in der Figur 1a schematisch als Teilstück dargestellt Es enthält im Wesentlichen ein Substrat **10,** eine flächen- oder streuhaft metallisierte Applikation bzw. Applikationsschicht **13** und ein elektrisch leitendes Polymer **12** mit einem Flächenwiderstand in der Größenordnung von 15-100kΩ /□, wobei die Differenz zwischen dem Flächenwiderstand der flächen- oder streuhaft metallisierten Schicht **13** und dem Flächenwiderstand des elektrisch leitenden Polymers **12** größer als 100 kΩ / □ ist. Die Schichten sind wahlweise austauschbar. Figur 1b zeigt das Substrat **10** mit einer flächenhaft metallisierten Schicht **13** mit einem Flächenwiderstand größer als 200 kΩ / □, wobei ein humanvisuell nicht sichtbares elektrisch leitendes Polymer **12** - ein Polyethylendioxythiophenpolystyrolsulfonat - eine Identifikationsnummer **20** und eine Sicherheitsmarkierung **21** darstellt

### Beispiel 2:

Figur 2a stellt eine weitere Variante einer Versiegelung **1** dar. Ein Substrat **10** ist mit einem Primer **11** geglättet Auf diesem befindet sich das elektrisch leitende Polymer **12**, welches wiederum falls notwendig mit einem Primer **11** versehen ist. Darauf folgt die metallisierte Schicht **13** und falls anwendungsbedingt gewünscht eine abschließende Schutzschicht **14**, wobei auch zwischen der metallisierten Schicht **13** und der Schutzschicht **14** ein Primer **11** erforderlich sein kann Auf der Schutzschicht **14** kann auch ein farblicher Lack - in der Figur 2a nicht dargestellt - zur optischen Veredelung aufgetragen sein. Es ist auch denkbar, dass die Schutzschicht **14** aus einer solchen Lackschicht besteht. Die Lage des elektrisch leitenden Polymers **12** kann mit der metallisierten Schicht **13** vertauscht werden. Die verwendeten Primer **11** können jeweils auch als Haftvermittler wirken. Zusätzlich enthält die Versiegelung **1** eine Kleberschicht **15** zur Verbmdung mit Dokumenten. Werden die Dokumente in die Versiegelung **1** eingebracht- beispielsweise indem eine Folie als Umhüllung der Dokumente verschweißt, verpresst oder gesiegelt wird -, kann auf die Kleberschicht **15** verzichtet werden. Da die Versiegelung **1** meist auf Rollen gewickelt wird, ist es sinnvoll, eine Seite dessen mit einem Trennmittel **9**, insbesondere einem Silikonfilm, zu versehen. Als Trennmittel **9** kann die Versiegelung **1** auch mit einem Transferband **16** (Figur 2c) versehen werden, wobei das Transferband **16** Justagemittel **8**, beispielsweise Perforationen, Magnetspuren oder optische Marken zum positionsgenauen Applizieren der Versiegelung **1** auf das Dokument enthält Eine Abwandlung hierzu ist in Figur 2b dargestellt Das Substrat **10** ist beidseitig beschichtet, wobei auf der einen Seite des Substrats **10** sich ein elektrisch leitendes Polymer **12** und auf der anderen Seite die metallisierte Schicht **13** befindet

Eine weitere Variante, bei der die Versiegelung **1** aus zwei Teilkomponenten **30; 31** besteht, zeigt Figur 2c. Die Teilkomponenten **30; 31** versiegeln, umhüllen Dokumente bzw. schließen, schweißen Dokumente - beispielsweise Ausweis- und Personaldokumente - ein. Die eine Teilkomponente **30** besteht neben anderen Schichten aus einem Substrat **10** und dem elektrisch leitenden Polymer **12** und die andere Teilkomponente **31** im Wesentlichen aus einem Substrat **10** und der metallisierten Schicht **13.** Je nach beabsichtigter künftiger Verwendung und je nach technologischen Möglichkeiten sind die wesentlichen Schichten der Teilkomponenten **30; 31** untereinander austauschbar und die Teilkomponenten **30; 31** sind an unterschiedlichen Stellen zusammenfügbar.

### Beispiel 3:

In einer weiteren Ausgestaltungsform der Versiegelung **1** bzw. einer Teilkomponente **30; 31** ist das elektrisch leitende Polymer **12** flächenmoduliert appliziert. Die Figur 3a verdeutlicht den schematischen Aufbau eines Teilstücks einer Versiegelung **1** bzw. einer Teilkomponente **30; 31**. Auf Grund der unterschiedlichen Auftragsstärke und der sich daraus ergebenden sich ändernden Flächenwiderstände entsteht eine Kodierung. In diesem Ausführungsbeispiel repräsentieren die modulierten Flächenwiderstände eine spezifische Kodierung. (hierzu Figur 3a)

### Beispiel 4:

Dieses Beispiel beschreibt eine Versiegelung **1** bzw. eine Teilkomponente **30; 31** ähnlich dem in Beispiel **4** beschriebenen, wobei das elektrisch leitende Polymer **12** partiell aufgetragen ist. Wie in Figur 3b dargestellt, ergeben die partiellen Aufträge von Polymer **12** partiell sich ändernde Flächenwiderstände, die wiederum als Kodierungen dienen.

### Beispiel 5:

Variiert aus den Beispielen 3 und 4 wird anhand der Figur 3c eine weitere Ausgestaltungsform der Versiegelung **1** bzw. einer Teilkomponente **30; 31** vorgestellt. Das elektrisch leitende Polymer **12** ist partiell aufgetragen und die jeweiligen Abschnitte der partiellen Aufträge sind flächenmoduliert appliziert. Auf Grund der sich dadurch partiell ändernden Flächenwiderstände entsteht eine Kodierung, welche den Hersteller und das Herstellungsdatum repräsentieren und durch die flächenmodulierten Abschnitte entsteht eine Kodierung.

### Beispiel 6:

Nach diesem Ausführungsbeispiel werden eine oder mehrere Kodierungen kombiniert nach den Beispielen 3, 4 und/oder 5 vorgeschlagen, wobei diese in unterschiedlichen Flächenrichtungen realisiert werden. So wird beispielsweise das elektrisch leitende Polymer **12** in einer Flächenrichtung partiell-flächenmoduliert - siehe Beispiel 5 - aufgetragen und in einer anderen Flächenrichtung partiell - siehe Beispiel 4 - appliziert, wobei in beiden Richtungen unterschiedliche Kodierungen entstehen.

### Beispiel 7:

In einer weiteren Ausgestaltungsform der Versiegelung **1** bzw. einer Teilkomponente **30; 31** wird ein Primer **11**, wie das elektrisch leitende Polymer **12** in den Beispielen 3 bis 6, partiell oder flächenmoduliert oder partiell-flächenmoduliert aufgetragen. Die dadurch entstehende Struktur des Primeraufftrags **11** überträgt sich als Masterstruktur auf die aufzubringende Schicht aus elektrisch leitendendem Polymer **12** und/oder eine metallisierte Schicht **13**. Es entstehen Kodierungen wie in den Beispielen 4 bis 6 beschrieben.

Die Merkmale der Erfindung gehen außer aus den hier dargelegten Ausführungsbeispielen auch aus den Ansprüchen und den Zeichnungen hervor, wobei die Merkmale für sich allein oder zu mehreren in Form von Unterkombinätionen der einzelnen Elemente vorteilhafte, schutzfähige Ausführungen darstellen, für die hier Schutz beansprucht wird.

## Patentansprüche

1. Flächenhaftes Sicherheitselement zum Versiegeln, Umhüllen, Einschließen und Einschweißen von Dokumenten, zur Identifikation der Originalität, bestehend aus Substraten **(10),** aus flächenhaft oder streuhaft metallisierten Applikationen **(13)** mit einem definierten Flächenwiderstand und aus elektrisch leitenden Polymeren **(12)** mit einem definierten Flächenwiderstand, wobei die Differenz zwischen den Flächenwiderständen größer als 100 kΩ /□ ist und in die Versiegelungen **(1)** beispielsweise Ausweis- und Personaldokumente eingeschweißt sind.

2. Flächenhaftes Sicherheitselement nach Anspruch 1, **dadurch gekennzeichnet, dass** der Flächenwiderstand der flächenhaft oder streuhaft metallisierten Applikationen **(13)** größer ist als 200 kΩ/ □.

3. Flächenhaftes Sicherheitselement nach Anspruch 1, **dadurch gekennzeichnet, dass** der Flächenwiderstand von elektrisch leitenden Polymeren **(12)** in einer Größenordnung von 15 - 100 kΩ / □ liegt.

4. Flächenhaftes Sicherheitselement nach Anspruch 1, **dadurch gekennzeichnet, dass** die Versiegelungen **(1)** wahlweise Schutzschichten **(14)**, Trennmittel **(9)** oder Kleberschichten **(15)** enthalten und diese untereinander austauschbar angeordnet sind.

5. Flächenhaftes Sicherheitselement nach Anspruch 1, **dadurch gekennzeichnet, dass** die Versiegelungen **(1)** Primer **(11)** enthalten, wobei Primer **(11)** Substrate **(10)** glätten und als Haftvermittter dienen.

6. Flächenhaftes Sicherheitselement nach einem oder mehreren der vorhergehenden Ansprüche, **dadurch gekennzeichnet, dass** elektrisch leitende Polymere **(12)**, flächenhaft oder streuhaft metallisierte Applikationen **(13)**, Substrate **(10)**, Schutzschichten **(14)** und Primer **(11)** wahlweise als Kodiermittel angeordnet sind.

7. Flächenhaftes Sicherheitselement nach einem oder mehreren der vorhergehenden Ansprüche, **dadurch gekennzeichnet, dass** die elektrisch leitenden Polymere **(12)** partiell oder flächenmoduliert oder partiell-flächenmoduliert appliziert sind.

8. Flächenhaftes Sicherheitselement nach einem oder mehreren der vorhergehenden Ansprüche, **dadurch gekennzeichnet, dass** der Flächenwiderstand der elektrisch leitenden Polymere **(12)** eine lesbare, insbesondere mittels kapazitiver Kopplung detektierbare Kodierung ist.

9. Flächenhaftes Sicherheitselement nach einem oder mehreren der vorhergehenden Ansprüche, **dadurch gekennzeichnet, dass** das elektrisch leitende Polymer ein Polyethylendioxythiophenpolystyrolsulfonat (PEDT/PSS) ist.

10. Flächenhaftes Sicherheitselement zum Versiegeln, Umhüllen, Einschließen und Einschweißen von Dokumenten, zur Identifikation der Originalität wie in den Ansprüchen 1 bis 9 beschrieben, bestehend aus mehreren Teilkomponenten **(30; 31)**, wobei jede dieser Teilkomponenten **(30; 31)** aus Substraten (**10)**, aus flächenhaft oder streuhaft metallisierten Applikationen **(13)** mit einem definierten Flächenwiderstand und aus elektrisch leitenden Polymeren **(12)** mit einem definierten Flächenwiderstand besteht und die Differenz zwischen den Flächenwiderständen größer als 100 kΩ /□ ist und in die aus Teilkomponenten **(30; 31)** zusammengefügten Versiegelungen **(1)**, beispielsweise Ausweis- und Personaldokumente, eingeschweißt sind.

11. Flächenhaftes Sicherheitselement nach Anspruch 10, **dadurch gekennzeichnet, dass** die Teilkomponenten **(30; 31)** im Schichtaufbau so angeordnet sind, dass sie eigenständige Kodiermittel und im miteinander verbundenen Zustand die Teilkomponenten **(30; 31)** andere, zusammengesetzte Kodiermittel enthalten.

12. Flächenhaftes Sicherheitselement nach den Ansprüchen 10 und 11, **dadurch gekennzeichnet, dass** durch die Anzahl, Anordnung und/oder Geometrie der in den Teilkomponenten **(30; 31)** enthaltenen Substrate **(10)**, elektrisch leitende Polymere **(12)**, flächenhaft oder streuhaft metallisierte Applikationen **(13)** und deren passgenaue Zusammenbringung zu Versiegelungen **(1)** Kodiermittel, beispielsweise als eine Identifikationsnummer **(20)** und eine Sicherheitsmarkierung **(21)** angeordnet sind.

## Revendications

1. Élément de sécurité de surface pour plastifier, gainer, inclure et souder des documents en vue d'identifier leur caractère original, composé de substrats (10), d'applications métallisées superficielles ou dispersées (13) ayant une résistance superficielle donnée et de polymères conducteurs d'électricité (12) ayant une résistance superficielle donnée, la différence entre les résistances superficielles étant supérieure à 100 kΩ/□ et des documents d'identité ou personnels par exemple étant logés par soudage dans les plastifications (1).

2. Élément de sécurité de surface selon la revendication 1, **caractérisé en ce que** la résistance superficielle des applications métallisées superficielles ou dispersées (13) est supérieure à 200 kΩ/□.

3. Élément de sécurité de surface selon la revendication 1, **caractérisé en ce que** la résistance superficielle des polymères conducteurs d'électricité (12) est de l'ordre de 15 à 100 kΩ/□.

4. Élément de sécurité de surface selon la revendication 1, **caractérisé en ce que** les plastifications (1) contiennent au choix des couches de protection (14), des agents de séparation (9) ou des couches d'adhésif (15) et que celles-ci sont disposées de manière interchangeables les unes avec les autres.

5. Élément de sécurité de surface selon la revendication 1, **caractérisé en ce que** les plastifications (1) contiennent des primaires (11), les primaires (11) lissant les substrats (10) et servant d'agents adhésifs.

6. Élément de sécurité de surface selon une ou plusieurs des revendications précédentes, **caractérisé en ce que** les polymères conducteurs d'électricité (12), les applications métallisées superficielles ou dispersées (13), les substrats (10), les couches de protection (14) et les primaires (11) sont disposés au choix sous la forme de moyens de codage.

7. Élément de sécurité de surface selon une ou plusieurs des revendications précédentes, **caractérisé en ce que** les polymères conducteurs d'électricité (12) sont appliqués partiellement ou modulés en surface ou partiellement et modulés en surface.

8. Élément de sécurité de surface selon une ou plusieurs des revendications précédentes, **caractérisé en ce que** la résistance superficielle des polymères conducteurs d'électricité (12) est un codage lisible, notamment détectable par couplage capacitif.

9. Élément de sécurité de surface selon une ou plusieurs des revendications précédentes, **caractérisé en ce que** le polymère conducteur d'électricité est un polyéthylènedioxythiophènepolystyrènesulfonate (PEDT/PSS).

10. Élément de sécurité de surface pour plastifier, gainer, inclure ou souder des documents en vue d'identifier leur caractère original de la manière décrite dans les revendications 1 à 9, composé de plusieurs composants partiels (30 ; 31), chacun de ces composants partiels (30 ; 31) se composant de substrats (10), d'applications métallisées superficielles ou dispersées (13) ayant une résistance superficielle donnée et de polymères conducteurs d'électricité (12) ayant une résistance superficielle donnée et la différence entre les résistances superficielles est supérieure à 100 kΩ/□ et des documents d'identité ou personnels sont logés par soudage dans les plastifications (1) assemblées à partir des composants partiels (30 ; 31).

11. Élément de sécurité de surface selon la revendication 10, **caractérisé en ce que** les composants partiels (30 ; 31) sont disposés selon une structure en couches de manière à ce qu'ils contiennent des moyens de codage uniques et, lorsque les composants partiels (30 ; 31) sont assemblés entre eux, contiennent d'autres moyens de codage composés.

12. Élément de sécurité de surface selon les revendication 10 et 11, **caractérisé en ce que** le nombre, la disposition et/ou la forme géométrique des substrats (10), polymère conducteurs d'électricité (12), applications superficielles ou dispersées (13) contenus dans les composants partiels (30 ; 31) et leur assemblage précis pour former des plastifications (1) permettent d'arranger des moyens de codage, par exemple sous la forme d'un numéro d'identification (20) et d'un marquage de sécurité (21).

## Claims

1. Two-dimensional security element for sealing, wrapping, enclosing and shrink-wrapping documents, in order to identify authenticity, comprising substrates (10), applications (13) metallized two-dimensionally or randomly with a defined surface resistance, and electrically conductive polymers (12) with a defined surface resistance, the difference between the surface resistances being greater than 100 kΩ/□ and, for example, identity and personal documents being shrink-wrapped in the sealing means (1).

2. Two-dimensional security element according to Claim 1, **characterized in that** the surface resistance of the applications (13) metallized two-dimensionally or randomly is greater than 200 kΩ/D.

3. Two-dimensional security element according to Claim 1, **characterized in that** the surface resistance of electrically conductive polymers (12) is of the order of magnitude of 15-100 kΩ/□.

4. Two-dimensional security element according to Claim 1, **characterized in that** the sealing means (1) optionally contain protective layers (14), release agents (9) or adhesive layers (15) and these are arranged such that they can be interchanged.

5. Two-dimensional security element according to Claim 1, **characterized in that** the sealing means (1) contain primers (11), primers (11) smoothing substrates (10) and serving as adhesion promoters.

6. Two-dimensional security element according to one or more of the preceding claims, **characterized in that** electrically conductive polymers (12), applications (13) metallized two-dimensionally or randomly, substrates (10), protective layers (14) and primers (11) are optionally arranged as coding means.

7. Two-dimensional security element according to one or more of the preceding claims, **characterized in that** the electrically conductive polymers (12) are applied partially or with area modulation or with partial area modulation.

8. Two-dimensional security element according to one or more of the preceding claims, **characterized in that** the surface resistance of the electrically conductive polymers (12) is a legible code, in particular which can be detected by means of capacitive coupling.

9. Two-dimensional security element according to one or more of the preceding claims, **characterized in that** the electrically conductive polymer is a polyethylene dioxythiophene polystyrene sulphonate (PEDT/PSS).

10. Two-dimensional security element for sealing, wrapping, enclosing and shrink-wrapping documents in order to identify authenticity, as described in Claims 1 to 9, comprising a plurality of part components (30; 31), each of these part components (30; 31) comprising substrates (10), applications (13) metallized two-dimensionally or randomly with a defined surface resistance, and electrically conductive polymers (12) with a defined surface resistance, and the difference between the surface resistances being greater than 100 kΩ/□ and, for example, identity and personal documents being shrink-wrapped in the sealing means (1) assembled from part components (30; 31).

11. Two-dimensional security element according to Claim 10, **characterized in that** the part components (30; 31) in the layer structure are arranged in such a way that they contain independent coding means and, when bonded to one another, the part components (30; 31) contain other combined coding means.

12. Two-dimensional security element according to Claims 10 and 11, **characterized in that**, by means of the number, arrangement and/or geometry of the substrates (10), electrically conductive polymers (12), applications (13) metallized two-dimensionally or randomly contained in the part components (30; 31) and by bringing them together in-register to form sealing means (1), coding means are provided, for example as an identification number (20) and a security marking (21).
